# EUROPÄISCHE PATENTSCHRIFT

(11) **EP 0 354 399 B1**
(45) Veröffentlichungstag und Bekanntmachung des Hinweises auf die Patenterteilung: **27.10.1993**
(21) Anmeldenummer: 89113524.6
(22) Anmeldetag: 22.07.1989
(51) Int. Cl.: F02D 1/18, F02M 41/12, F02M 41/14

(54) **Kraftstoffeinspritzpumpe für Brennkraftmaschinen**
Fuel injection pump for internal-combustion engines
Pompe à injection de carburant pour moteurs à combustion interne

(30) Priorität: 11.08.1988 DE 3827206
(43) Veröffentlichungstag der Anmeldung: 14.02.1990
(73) Patentinhaber: ROBERT BOSCH GMBH, 70442 Stuttgart (DE)
(72) Erfinder: Knorreck, Peter, D-7251 Weissach (DE)

(56) Entgegenhaltungen:
- EP-A- 0 113 510
- EP-A- 0 155 404
- DE-A- 3 216 681
- DE-A- 3 341 300
- DE-C- 1 244 469
- GB-A- 2 055 489
- US-A- 3 633 559
- PATENT ABSTRACTS OF JAPAN vol. 7, no. 240 (M-251)(1385) 25 Oktober 1983, & JP-A-58 126438 (MITSUBISHI) 27 Juli 1983

## Beschreibung

### Stand der Technik

Die Erfindung geht aus von einer Kraftstoffeinspritzpumpe nach der Gattung des Hauptanspruchs. Bei einer solchen durch die DE-A-3 148 214 bekannten Kraftstoffeinspritzpumpe werden mit dem gesteuerten Kraftstoffdruck des Innenraumes sowohl eine Spritzbeginnverstellung mit Spritzbeginnfrühverstellung beim Kaltstart als auch eine Kraftstoffeinspritzmengen-Angleicheinrichtung gesteuert.

Für die Spritzbeginneinstellung beim Kaltstart bzw. bei noch nicht betriebswarmer Brennkraftmaschine bedarf es eines erhöhten Kraftstoffdrucks, der im Arbeitsraum und auf den Verstellkolben wirkt und eine besondere von der Spritzbeginnsteuerung bei betriebswarmer Brennkraftmaschine abweichende Frühverstellung des Spritzbeginns bewirkt. Zur Erzielung dieses Drucks ist beim bekannten Drucksteuerventil ein Druckraum über eine Drossel ständig mit einem Rückstellraum in Verbindung und dieser über eine Entlastungsleitung mit einem Entlastungsraum verbunden. In der Entlastungsleitung ist das Druckhalteventil angeordnet, das bei noch kalter Brennkraftmaschine von der Steuereinrichtung unbeeinflußt einen hohen Druck einhält und bei betriebswarmer Brennkraftmaschine von der Steuereinrichtung aufgehalten wird. (Es könnte statt dessen auch temperaturabhängig ein Bypass geöffnet werden.) Wegen dem dann bei kalter Brennkraftmaschine sich an der beweglichen Wand des Drucksteuerventils einstellenden Druckausgleich bleibt dieses in Schließstellung und steuert den gewünschten hohen Druck ein. Dieser wirkt aber zugleich auf einen von einer Feder belasteten Angleichkolben, der Angleicheinrichtung. Um die damit verbundene Fehlsteuerung der Kraftstoffeinspritzmenge zu beseitigen, wird auf die Rückseite des Angleichkolbens der im Rückstellraum herrschende Druck gegeben, sodaß der Angleichkolben durch die resultierende Kraft der Feder in Normalstellung bewegt wird. Dies berücksichtigt aber wiederum die Drehzahlsteigerung während des Warmlaufs und dem damit herrschenden Kraftstoffbedarf nicht.

### Vorteile der Erfindung

Die erfindungsgemäße Kraftstoffeinspritzpumpe mit dem kennzeichnenden Merkmal des Hauptanspruchs hat demgegenüber den Vorteil, daß der anfangs für die Spritzbeginnverstellung bei kalter Brennkraftmaschine benötigte erhöhte Druck nicht im Innenraum und nicht auf die Angleicheinrichtung wirkt, daß aber dennoch im Innenraum mit dem Drucksteuerventil ein drehzahlabhängiger Druck eingesteuert wird, durch den die Angleicheinrichtung steuerbar ist, und Fehler bei der maximalen Kraftstoffmengenzumessung vermieden werden.

### Zeichnung

Ein Ausführungsbeispiel der Erfindung ist in der Zeichnung dargestellt und in der Beschreibung näher erläutert. Figur 1 zeigt eine schematische Darstellung der Kraftstoffeinspritzpumpe; Figur 2 zeigt Drehzahl-/Druckverläufe bei der erfindungsgemäßen Kraftstoffeinspritzpumpe; Figur 3 eine alternative Detailausführung der Kraftstoffeinspritzpumpe nach Figur 1.

### Beschreibung des Ausführungsbeispiels

In einem Nockenantrieb einer bekannten Kraftstoffeinspritzpumpe greift für die Verstellung des Spritzbeginnzeitpunkts über einen Stift 1 ein Verstellkolben 2 ein. Der Verstellkolben 2 ist in einem Spritzverstellzylinder 55 gegen die Kraft einer Rückstellfeder 4 verschiebbar und begrenzt dort als bewegliche Wand einen Arbeitsraum 3. Im Arbeitsraum 3 befindliche Druckflüssigkeit in Form von Kraftstoff verschiebt den Ventilkolben mit zunehmendem Kraftstoffdruck entgegen der Kraft der Rückstellfeder 4 und zwar derart, daß, je weiter der Verstellkolben 2 in Richtung zur Rückstellfeder 4 verschoben wird, der Spritzzeitpunkt nach "Früh" verschoben wird. Die Versorgung des Arbeitsraumes 3 mit Kraftstoff erfolgt durch eine drehzahlabhängig fördernde, drehzahlproportional angetriebene Förderpumpe 5, die aus einem Kraftstoffbehälter 6 Kraftstoff ansaugt und in eine Förderpumpendruckleitung 7 fördert. Von der Förderpumpendruckleitung 7 zweigt eine Druckleitung 8 ab, die ein den Durchfluß nicht beeinflussendes Element in Form eines Rückschlagventils 10 enthält und in den Arbeitsraum 3 mündet. Dieser ist in einer Ausführungsvariante über eine parallel zu dessen Mittelachse im Verstellkolben angeordnete, eine Drossel 12a enthaltende Bohrung 11 und eine sich anschließende Verbindung 14a mit einem Innenraum 15 der Kraftstoffeinspritzpumpe verbunden. Vom Innenraum 15 führt eine mit Drossel 37 versehene Leckleitung 57 weg.

Die Kraftstoffversorgung des Innenraums 15 erfolgt von der Förderpumpendruckleitung 7 her über eine Druckleitung 9, die ein Druckhalteventil 27 enthält. Dieses weist einen Zylinder 29 auf, in den ein mit der Druckleitung verbundener Druckraum 32 von einem als Ventilschließglied dienenden, axial im Zylinder verschiebbaren Kolben 31 begrenzt wird, der von einer in einem Federraum 39 angeordneten vorzugsweise einstellbaren Rückstellfeder 34 beaufschlagt ist. Der Kolben steuert eine von der Zylinderwand des Zylinders 29 des Druckhalteventils abgehende einen Durchtrittquerschitt der Druckleitung 9 darstellende Absteueröffnung 35, die über einen zweiten Teil 36 der Druckleitung 9 mit dem Innenraum 15 verbunden ist. An der den Druckraum 32 andererseits begrenzenden Stirnseite 65 des Zylinder 29 ist eine von der Temperatur der Brennkraftmaschine gesteuerte Steuereinrichtung 33 angeordnet, die ein als Bolzen ausgebildetes Betätigungselement 41 aufweist, das axial in den Druckraum 32 ragt und durch das in seiner einen Endstellung entsprechend einer betriebswarmen Brennkraftmaschine der Kolben 31 so weit verschoben ist, daß er die Absteueröffnung 35 geöffnet hat. In der anderen Endstellung ist der Kolben 31 so weit durch die Rückstellfeder 34 verschiebbar, daß die Absteueröffnung 35 durch den Kolben verschließbar ist. Diese Stellung entspricht einer noch kalten bzw. aus einem kalten Zustand gestarteten Brennkraftmaschine. Vom Federraum 39 führt eine Leckleitung 38 zum Kraftstoffvorratsbehälter 6 oder zur Saugseite der Förderpumpe.

In einer zweiten Ausführungsvariante werden die Drossel 12a, die Bohrung 11 und die Verbindung 14a ersetzt durch eine eine Drossel 12 enthaltende Verbindungsleitung 14 zwischen der Druckleitung 8 stromaufwärts des Rückschlagventils 10 und dem Innenraum 15, so daß ein Bypass zu dem Druckhalteventil 27 entsteht. Dieser Bypass kann auch im Druckhalteventil integriert sein als Drosselbohrung durch den Kolben 31 oder als Drosselnut in der Wand des Zylinders 29.

Für den Warmlauf der Brennkraftmaschine, dem Betriebsbereich zwischen noch kalter Brennkraftmaschine beim Start bis Erreichen der Betriebstemperatur oder der Betriebsbeharrungstemperatur, ist es vorteilhaft, rasch, d. h. möglichst schon beim Start eine zusätzliche Frühverstellung des Spritzbeginns zu erreichen. Diese Frühverstellung wird dadurch erreicht, daß in dem Arbeitsraum 3 ein höherer Druck eingebracht wird, als der durch ein Drucksteuerventil 17 im Innenraum 15 gesteuerte Druck.

Das Drucksteuerventil 17 weist einen als bewegliche Wand dienenden in einem Zylinder 70 entgegen der Kraft einer Steuerfeder 19 verschiebbaren Kolben 18 auf, der im Zylinder 70 einen mit dem Innenraum 15 über eine Leitung 16 verbundenen Druckraum 20 von einem Rückstellraum 28 trennt, in dem die Steuerfeder 19 angeordnet ist und der einen Absteuerquerschnitt 21 einer vom Druckraum 20 abgehenden mit der Saugseite der Förderpumpe verbundene Ablaufleitung 22 mehr oder weniger aufsteuert. Mit dem Drucksteuerventil wird im Innenraum 15 der Druck drehzahlabhängig, im wesentlichen drehzahlproportional gesteuert.

Vom Innenraum 15 führt ferner eine Verbindungsleitung 23 in einen Angleichdruckraum 24 einer Angleicheinrichtung 64, die einen in einem Angleichzylinder 67 gegen die Kraft einer Rückstellfeder 69 axial verschiebbaren, den Angleichdruckraum 24 von einem Rückstellraum 25 trennenden Angleichkolben 26 aufweist. Die Stellung des Angleichkolbens 26 ist abhängig von dem durch das Drucksteuerventil 17 gesteuerten Druck im Innenraum 15 und steuert über ein Abtaststift 66 ein Kraftstoffeinspritzmengenorgan 68.

Wird die Brennkraftmaschine bei kaltem Zustand gestartet, oder befindet sich die Brennkraftmaschine noch im Warmlaufbereich, so ist das Betätigungselement 41 in seiner anderen Endstellung, bei der die Absteueröffnung 35 am Druckhalteventil 27 durch den Kolben 31 verschlossen ist. Die Förderpumpe 5 fördert demzufolge zunächst nur über die Förderpumpendruckleitung 7, die Druckleitung 8 und das Rückschlagventil 10 in den Arbeitsraum 3, so daß dort mit der vollen Förderleistung der Förderpumpe schnell ein hoher Druck erreicht wird, der bei der ersten Ausführungsvariante nur wenig durch den über die Drossel 12a in den Innenraum 15 abfließenden Kraftstoff beeinflußt wird. Der Innenraum 15 wird über das Druckhalteventil 27 ab Erreichen von dessen Öffnungsdruck und/oder durch die Drossel 12 bzw. 12a mit Kraftstoff versorgt, der durch das Drucksteuerventil 17 auf einem drehzahlabhängigen Druck gehalten wird, unabhängig von Leckverlusten über die Drossel 37 und der Kraftstoffentnahme für Kraftstoffeinspritzung. Entsprechend diesem Druck wird die Angleicheinrichtung bereits mit dem ersten Anlaufen der Brennkraftmaschine bzw. der Kraftstoffeinspritzpumpe gesteuert. Der Spritzbeginn wird aber bereits mit dem Start beeinflußt und wie oben gefordert auf "Früh" verstellt. Sofern die Kraftstoffversorgung des Innenraums durch das Druckhalteventil in dieser Betriebsphase ausreicht, kann auch die Drossel 12 oder 12a entfallen.

Figur 2 zeigt ein Koordinatenkreuz, bei dem auf der Abszisse die Drehzahl und auf der Ordinate der Druck, der im Arbeitsraum 3 herrscht, aufgetragen ist. Eine Kennlinie 40 zeigt zwischen Punkten 41 und 42 einen steilen Anstieg des Drucks bei geringer Drehzahl. Im Bereich von Punkt 42 jedoch wird der Öffnungsdruck des Druckhalteventils 27 erreicht und die Absteueröffnung 35 geöffnet. Dadurch wird in der Folge der Druck im Arbeitsraum 3 nur noch unwesentlich mit zunehmender Drehzahl erhöht. Im Vergleich dazu ist eine Kennlinie 44 dargestellt, die den Druckverlauf im Innenraum 15 zeigt, gesteuert durch das Drucksteuerventil 17.

Zu diesem Druckverlauf, der in Figur 2 dargestellt ist, kommt es folgendermaßen:
Der Druck der drehzahlproportional angetriebenen Förderpumpe 5, der an Kolben 31 des Druckhalteventils 27 anliegt, verschiebt den Kolben 31 gegen die Kraft der Rückstellfeder 34 und öffnet die Absteueröffnung 35 gerade so viel, um den Haltedruck bzw. den Öffnungsdruck des Druckhalteventils förderpumpenseitig einzuhalten. Dabei kommt es nur zu einem gedrosselten Zulauf in den Innenraum 15, in dem nunmehr sich mit Hilfe des Drucksteuerventils 17 ein drehzahlabhängiger Druck 15 einstellen kann, durch den drehzahlabhängig die Angleicheinrichtung 64 betätigt wird. Somit wird die Kraftstoffeinspritzmengensteuerung nicht von der Kaltstartfrüheinstellung des Spritzbeginns beeinflußt und eine schnell wirkende Kaltstartfrühverstellung erreicht.

Die Drossel 12 gemäß der ersten Ausführungsvariante erfüllt den Zweck, daß der Innenraum 15 bei kalter Brennkraftmaschine bei bestimmten Auslegungen des Druckhalteventils 27 und der Kraftstofförderpumpe bei spätem Öffnen des Druckhalteventils 27 ausreichend mit Kraftstoff versorgt wird auch dazu, daß zusammen mit dem Rückschlagventil 10 der Verstellkolben 2 bei stoßartiger Belastung durch die Förderhübe der Pumpenkolben nicht wesentlich verschoben wird, und damit der Spritzzeitpunkt genau genug eingehalten werden kann.

Der die Frühverstellung bewirkende höhere Druck im Arbeitsraum 3 wird abgebaut, wenn bei Erreichen der Betriebstemperatur der Brennkraftmaschine die von der Temperatur beeinflußte Steuereinichtung 33 angesteuert wird und das Betätigungselement 41, das mit einem Dehnstoffelement oder mit einer Bimetallfeder verbunden ist, den Kolben 31 gegen die Kraft der Rückstellfeder 34 bewegt und damit die Absteueröffnung 35 öffnet. Dadurch wird der Innenraum 15 mit der Förderpumpe 5 verbunden und der durch das Drucksteuerventil 17 gebildete Druck im Innenraum 15 auch im Arbeitsraum 3 zur Spritzbeginnsteuerung wirksam.

Die gleiche Vorrichtung 33 kann auch mit einem temperaturabhängig gesteuerten Elektromagneten ausgeführt werden. Anstelle des Temperaturverlaufs über die Zeit kann auch ein Zeitglied gesetzt werden, das das Betätigungselement 41 steuert oder ein Ventil steuert, das einen ungedrosselten Bypass ganz öffnet, um die Druckhaltefunktion des Druckhalteventils aufzuheben.

Wird die Brennkraftmaschine bei Betriebstemperatur gestartet, so halt die Vorrichtung 33 mittels des Betätigungselements 41 den Kolben 31 in einer Stellung, in der die Absteueröffnung 35 über die Absteuerleitung 36 zum Innenraum 15 geöffnet ist und zur Spritzbeginnverstellung der Druck im Innenraum 15 und im Arbeitsraum 3 ausschließlich durch die Kraft der Steuerfeder 19 und dem Kolben 18 drehzahlabhängig verändert wird.

Eine alternative Ausgestaltung ist in Figur 3 dargestellt. Bei einem im übrigen identischen Aufbau werden Veränderungen am Verstellkolben 2a und an der Druckleitung 8a vorgenommen. In der Druckleitung 8a ist statt des Rückschlagventil eine Drossel 50 angeordnet und beim Steuerkolben 2a entfallen die Bohrung 11 mit Drossel 12 von Figur 1. Die Drossel 50 übernimmt hier die Funktion der Drossel 12 vom vorstehenden Ausführungsbeispiel. Sie dient der Kraftstoffversorgung des Arbeitsraums 3 und verhindert, daß es durch mechanische Kräfte auf den Verstellkolben 2a zu einer Verschiebung des Verstellkolbens 2a kommt.

## Patentansprüche

1. Kraftstoffeinspritzpumpe für eine Brennkraftmaschine mit einem der Spritzbeginnverstellung dienenden von einer Rückstellkraft beaufschlagten Verstellkolben (2), der einen Arbeitsraum (3) begrenzt, von dem eine Druckleitung (8) zur Förderseite einer drehzahlabhängig angetriebenen Förderpumpe (5) führt, mit einem von der Förderpumpe (5) mit Kraftstoff versorgten Innenraum (15) und mit drehzahlabhängiger Steuerung des Kraftstoffdrucks im Innenraum mittels eines Drucksteuerventils (17), welches eine zwischen einem Druckraum (20) und einem Rückstellraum (28) gegen eine Rückstellkraft (19) bewegebare, einen Absteuerquerschnitt (21) steuernde Wand (18) aufweist und mit einem den Kraftstoffdruck zusätzlich beeinflussenden ein, von einer Rückstellfeder (34) gegen Kraftstoffdruck beaufschlagtes, einen Durchtrittsquerschnitt (35) steuerndes Ventilschließglied (31) aufweisenden Druckhalteventil (27), dessen Druckhaltefunktion durch eine Steuereinrichtung (33) in Abhängigkeit von mindestens einer Betriebsgröße und ausgehend vom Kaltstart der Brennkraftmaschine bei Erreichen einer die Betriebstemperatur kennzeichnenden Größe als die mindestens eine erfaßte Betriebsgröße aufhebbar ist und mit einer vom Kraftstoffdruck im Innenraum gesteuerten Angleicheinrichtung (64) zur drehzahlabhängigen Einspritzmengenverstellung dadurch gekennzeichnet, daß die Druckleitung (8) ein den Durchfluß beeinflussendes Element (10, 50) enthält und über dieses unmittelbar mit dem Austritt der Förderpumpe (5) verbunden ist deren Austritt zusätzlich über das Druckhalteventil (27) mit dem Innenraum (15) verbindbar ist.

2. Kraftstoffeinspritzpumpe nach Anspruch 1, dadurch gekennzeichnet, daß parallel zum gesteuerten Durchschnittsquerschnitt (35) eine Drossel (12, 12a) vorgesehen ist.

3. Kraftstoffeinspritzpumpe nach Anspruch 2, dadurch gekennzeichnet, daß das den Durchfluß beeinflussende Element ein zum Arbeitsraum öffnendes Rückschlagventil (10) ist und zwischen dem Arbeitsraum (3) und Innenraum (15) im Verstellkolben die Drossel (12a) vorgesehen ist.

4. Kraftstoffeinspritzpumpe nach Anspruch 1, dadurch gekennzeichnet, daß das den Durchfluß beeinflussende Element eine Drossel (50) ist.

5. Kraftstoffeinspritzpumpe nach einem der vorstehenden Ansprüche, dadurch gekennzeichnet, daß die Steuereinrichtung (33) ein Betätigungsglied (41) aufweist, durch das das Ventilschließglied (31) in geöffnete Stellung bringbar ist.

## Claims

1. Fuel injection pump for an internal combustion engine having an adjusting piston (2), which is used for adjusting the beginning of injection, is subjected to a reset force and bounds a working space (3) from which a pressure conduit (8) leads to the delivery end of a feed pump (5) driven as a function of rotational speed, having an internal space (15) supplied with fuel by the feed pump (5) and having control of the fuel pressure in the internal space as a function of rotational speed by means of a pressure control valve (17), which has a wall (18) between a pressure space (20) and a reset space (28), which wall (18) can be moved against a reset force (19) and controls a spill cross-section (21), and having a pressure retention valve (27) which additionally influences the fuel pressure and has a valve closing element (31) subject to a reset spring (34) against fuel pressure and controlling a passage cross-section (35), the pressure retention function of which pressure retention valve (27) can be cancelled by a control device (33) as a function of at least one operating parameter and, starting from a cold start of the internal combustion engine, on reaching a parameter characterising the operating temperature, as the at least one operating parameter recorded, and having a matching device (64), controlled by the fuel pressure in the internal space, for adjusting the injection quantity as a function of rotational speed, characterised in that the pressure conduit (8) contains an element (10, 50) influencing the throughput and is directly connected by means of this element (10, 50) to the outlet of the feed pump (5), whose outlet can be additionally connected to the internal space (15) via the pressure retention valve (27).

2. Fuel injection pump according to Claim 1, characterised in that a throttle (12, 12a) is provided in parallel with the controlled average [sic] cross-section (35).

3. Fuel injection pump according to Claim 2, characterised in that the element influencing the throughput is a non-return valve (10) opening towards the working space and the throttle (12a) is provided between the working space (3) and the internal space (15) in the adjusting piston.

4. Fuel injection pump according to Claim 1, characterised in that the element influencing the throughput is a throttle (50).

5. Fuel injection pump according to one of the preceding claims, characterised in that the control device (33) has an actuation element (41) by means of which the valve closing element (31) can be brought into the open position.

## Revendications

1. Pompe à injection de carburant pour moteur à combustion interne, comprenant :
- un piston (2) servant au réglage du début de l'injection et soumis à l'action d'un ressort de rappel, le piston (2) délimitant une chambre de travail (3) reliée par une conduite sous pression (8) au refoulement d'une pompe (5) tournant à une vitesse fonction de celle du moteur et alimentant en carburant une chambre interne (15) dans laquelle la pression du carburant est pilotée, en fonction de la vitesse du moteur, par une soupape de pilotage de pression (17) présentant une chambre de pression (20) et une chambre (28) contenant un ressort de rappel, séparées par une paroi mobile (18) commandant une section de pilotage (21),
- une soupape de maintien de pression (27) exerçant une influence complémentaire sur la pression du carburant et comportant un obturateur coulissant (31), soumis à la pression du carburant contre l'action d'un ressort de rappel (34) et commandant une section de passage (35), le fonctionnement de la soupape (27) étant commandé par un dispositif de pilotage (33) en fonction d'au moins un paramètre de fonctionnement, de sorte qu'en partant du moteur démarrant à froid, la soupape (27) cesse d'exercer son action lorsqu'au moins un paramètre détecté atteint une valeur représentant la température de fonctionnement,
- un dispositif d'équilibrage (64), piloté par la pression du carburant dans la chambre interne et servant à régler le débit d'injection en fonction de la vitesse du moteur,
caractérisé en ce que la conduite sous pression (8) contient un élément (10, 50) agissant sur son débit et la reliant directement au refoulement de la pompe (5) qui peut lui-même être complémentairement relié à la chambre interne (15) par la soupape de maintien de pression (27).

2. Pompe à injection selon la revendication 1, caractérisée en ce qu'un étranglement (12, 12a) est monté en parallèle à la section de passage (35) pilotée.

3. Pompe à injection selon la revendication 2, caractérisée en ce que l'élément agissant sur le débit est constitué par une soupape anti-retour (10) ouvrant en direction de la chambre de travail, un étranglement (12a) étant prévu dans le piston de réglage, entre la chambre de travail (3) et la chambre interne (15).

4. Pompe à injection selon la revendication 1, caractérisée en ce que l'élément agissant sur le débit est un étranglement (50).

5. Pompe à injection selon l'une des revendications précédentes, caractérisée en ce que le dispositif de pilotage (33) comporte un actionneur (41) permettant d'amener l'obturateur coulissant (31) en position d'ouverture.
